# DEMANDE DE BREVET EUROPEEN

(11) **EP 0 408 402 A1**
(43) Date de publication de la demande: **16.01.1991**
(21) Numéro de dépôt: 90401267.1
(22) Date de dépôt: 14.05.1990
(51) Int. Cl.: F21V 17/02

(54) **Luminaire À caractéristiques photométriques variables**

(30) Priorité: 12.07.1989 FR 8909381
(71) Demandeur: EMC2, F-75017 Paris (FR)
(72) Inventeur: Basset, André Désiré, F-75011 Paris (FR)
(74) Mandataire: Rodhain, Claude

(57) **Abrégé**

La présente invention concerne un luminaire à caractéristiques photométriques variables du type comportant une source lumineuse linéaire, telle qu'un tube à décharge gazeuse, et deux réflecteurs (12, 13) disposés de part et d'autre de ladite source lumineuse parallèlement à cette dernière.

Selon l'invention, au moins l'un des réflecteurs (12, 13) est articulé le long de son bord extérieur (14) parallèle à la source lumineuse et le plus éloigné de cette dernière, et on prévoit un actuateur (15, 16) agissant sur le bord intérieur (17) opposé au bord extérieur (14) précité de manière à faire passer lesdits réflecteurs d'une position d'éclairage extensif à une position d'éclairage intensif.

L'invention s'applique plus particulièrement à l'éclairage des bureaux.

## Description

La présente invention concerne un luminaire du type comportant une source lumineuse rectiligne, telle qu'un tube à décharge gazeuse, et deux réflecteurs disposés de part et d'autre de ladite source lumineuse, s'étendant parallèlement à cette dernière.

L'invention concerne plus particulièrement de tels luminaires qui sont utilisés dans les espaces de bureaux, dans lesquels, en règle générale, l'installation d'éclairage fait partie de l'équipement livré au client.

L'éclairagiste chargé de l'installation d'éclairage doit répondre à deux nécessités contradictoires.

L'installation d'éclairage doit tout d'abord fournir un éclairage général de la zone traitée et, par conséquent, les réflecteurs des luminaires doivent être réglés pour fournir un éclairage extensif. Par ailleurs, les bureaux modernes sont de plus en plus équipés de matériels informatiques qui comportent des écrans de visualisation ; les appareils d'éclairage à courbe d'éclairage extensive produisent, à la surface des écrans, des brillances qui créent une gêne pour l'usager et limitent donc le temps de travail en continu sur ces installations informatiques. On est donc amené à ajouter à l'éclairage général, des appareils à courbe d'éclairage intensive pour chaque poste informatique ; ces appareils à courbe d'éclairage intensive permettent d'éliminer les brillances sur les écrans de visualisation.

Pour éviter cet éclairage supplémentaire, on a cherché des solutions de compromis qui se sont toutes révélées non satisfaisantes ; en particulier, elles ne permettent pas un temps de travail de longue durée sur les écrans de visualisation. Les personnes travaillant sur ces écrans ressentent une fatigue visuelle et recherchent souvent des positions assises non naturelles pour éviter les effets de brillance, et on en arrive rapidement à une tendance au rejet de l'éclairage.

On est donc très souvent amené à prévoir des éclairages individuels complémentaires, ce qui crée une dépense supplémentaire en installation et en consommation électrique ; de plus, ces appareils d'éclairage complémentaires sont alimentés à partir du sol, ce qui multiplie les câbles et dispositifs de connexion indésirables.

La présente invention a pour objet un luminaire du type précité qui peut être réglé pour fournir soit un éclairage à courbe intensive, soit un éclairage à courbe extensive.

Le luminaire selon l'invention est notamment remarquable en ce qu'il comporte au moins un réflecteur articulé le long de son bord extérieur parallèle à la source lumineuse et le plus éloigné de cette dernière, et en ce que l'on prévoit un actuateur agissant sur les bords intérieurs, opposés aux bords extérieurs précités, de chacun des réflecteurs, de manière à faire passer lesdits réflecteurs d'une position d'éclairage extensif à une position d'éclairage intensif.

Grâce à cette disposition, le luminaire peut être adapté à la demande aux postes de travail à éclairer ; chaque luminaire d'une installation d'éclairage pouvant être réglé individuellement, cela permet d'adapter l'éclairage dans toutes les zones de la pièce à éclairer, et en particulier, il est possible de changer l'implantation des postes devant recevoir un éclairage intensif sans avoir à modifier l'installation d'éclairage qui reste fixe dans le plafond.

Avantageusement, les deux réflecteurs sont mobiles et se déplacent symétriquement par rapport à la source lumineuse.

L'actuateur qui agit sur les bords intérieurs des réflecteurs peut être un moteur électrique agissant par exemple sur une came disposée entre lesdits bords intérieurs.

Selon une autre forme de réalisation, on peut utiliser un électroaimant ; dans ces deux formes de réalisation, on prévoit un ressort de rappel de traction entre les deux bords intérieurs des réflecteurs, de manière à permettre le retour des réflecteurs en position initiale, c'est à dire en position d'éclairage extensif.

Selon encore une autre forme de réalisation de l'invention, on peut utiliser, en tant qu'actuateur, une pièce en forme d'épingle réalisée en un matériau métallique à mémoire de forme dont les extrémités sont reliées à chacun desdits bords extérieurs. Dans ce cas, on prévoit une résistance électrique pour amener et maintenir l'épingle à sa température de mémoire de forme. S'il s'agit d'un matériau à mémoire simple, il faut également prévoir un ressort de rappel en position intiale ; par contre, si l'on utilise un matériau à mémoire double, ce ressort est supprimé.

D'autres caractéristiques et avantages de l'invention ressortiront de la description qui suit, faite en se référant aux dessins annexés sur lesquels :
- les figures 1 et 2 illustrent le problème des phénomènes de brillance sur les écrans de visualisation,
- les figures 3 et 4 sont des courbes d'éclairage extensif et intensif respectivement,
- la figure 5 est une vue en perspective éclatée d'une forme de réalisation de l'invention utilisant un moteur électrique,
- les figures 6 et 7 sont des vues partielles de dessus de la forme de réalisation de la figure 5,
- la figure 8 représente, à titre d'illustration, un luminaire double comportant un dispositif à moteur et un dispositif à épingle en matériau à mémoire de forme, et
- la figure 9 est une vue schématique de dessus d'une autre forme de réalisation d'un actuateur destiné à un luminaire selon l'invention.

On voit, sur la figure 1, une zone de travail d'une pièce comportant des appareils d'éclairage à courbe d'éclairage extensive. On peut constater que la personne qui travaille sur un écran informatique 1 est soumise à des effets de brillance dus à des réflexions de la lumière diffusée par l'appareil d'éclairage 2 directement sur l'écran 1.

La figure 2 illustre l'utilisation d'un appareil d'éclairage 3 dont la courbe d'éclairage est intensive, c'est à dire dont le faisceau est nettement plus étroit, de telle sorte qu'il n'y a pas d'éclairage direct sur l'écran 1 et que la gêne due aux effets de brillance est supprimée.

Les figures 3 et 4 représentent respectivement les courbes d'éclairage intensif et extensif d'un luminaire.

Les luminaires utilisés de manière classique pour les installations d'éclairage d'espaces importants tels que les espaces de bureaux, comportent une source lumineuse linéaire, telle qu'un tube à décharge gazeuse qui est fixé dans un caisson support ; de part et d'autre de cette source lumineuse, on dispose un réflecteur, constitué par exemple par une surface parabolique, parallèlement à la source lumineuse. L'ensemble peut être complété par une grille de défilement constituée par des lames verticales transversales appelées ventelles, cette grille étant disposée à la partie basse du caisson support.

La présente invention se propose de réaliser un luminaire de ce type qui puisse fournir, soit un éclairage extensif, soit un éclairage intensif, le réglage entre ces deux positions de réflecteur pouvant être obtenu à distance.

L'invention prévoit qu'au moins l'un des réflecteurs soit articulé le long de son bord extérieur, c'est à dire le bord qui est parallèle à la source lumineuse et le plus éloigné de celle-ci ; par ailleurs, on prévoit un actuateur qui agit sur les bords intérieurs, c'est à dire les bords opposés aux bords extérieurs de chaque réflecteur pour les faire passer d'une position d'éclairage extensif à une position d'éclairage intensif. Cet actuateur peut être commandé à distance, de telle manière qu'on peut modifier n'importe quel luminaire d'une installation d'éclairage de manière à l'adapter à l'implantation des différents postes de travail et, en particulier, aux postes de travail informatiques comportant des écrans de visualisation.

La figure 5 représente une première forme de réalisation d'un tel luminaire ; ce luminaire comporte un caisson 11 de forme parallélépipédique qui est ouvert vers le bas, et qui sert à supporter une source lumineuse linéaire telle qu'un tube fluorescent (non visible sur la figure). Dans ce caisson, sont fixés deux réflecteurs 12 et 13, le bord extérieur 14 de chaque réflecteur, c'est à dire le bord parallèle à la source lumineuse et le plus éloigné de celle-ci, étant en contact avec le bas du caisson 11. Selon l'invention, au moins l'un des réflecteurs 12 ou 13 (les deux dans l'exemple représenté), est articulé le long de ce bord extérieur 14, et un actuateur, constitué dans l'exemple représenté par une came 15 actionnée par un moteur électrique 16, agit sur les bords intérieurs 17 des deux réflecteurs 12 et 13, de manière à les faire passer d'une position d'éclairage extensif à une position d'éclairage intensif et inversement.

Dans l'exemple représenté, l'actuateur est constitué par un micro-moteur électrique 16 fixé sur un étrier 18 solidaire du caisson 11 et agissant sur la came 15 qui est disposée entre les deux bords intérieurs 17 des réflecteurs 12 et 13. Deux ressorts de rappel 19 travaillant à la traction sont disposés entre les deux bords extérieurs 17 de manière à ramener les deux réflecteurs 12 et 13 en position d'éclairage extensif.

Les figures 6 et 7 représentent, vus de dessus, les deux réflecteurs en positions d'éclairage intensif (figure 6) et d'éclairage extensif (figure 7). On voit que, en position d'éclairage intensif, les deux réflecteurs 12 et 13 sont écartés l'un de l'autre de manière à resserrer le faisceau émis par le luminaire.

Dans l'exemple qui vient d'être décrit, le mouvement est symétrique, c'est à dire que les deux réflecteurs sont mobiles et s'écartent également de l'axe de la lampe 10.

La figure 8 est une figure explicative qui représente, en coupe, un luminaire comportant deux sources lumineuses 21 et 22 fixées dans un caisson double 23. La partie droite présente une forme de réalisation à commande par moteur telle que décrite ci-dessus ; on retrouve le moteur 24, la came 25 et les réflecteurs 26 qui sont représentés en traits interrompus dans leurs deux positions d'éclairage intensif et d'éclairage extensif ; le ressort de rappel est repéré en 27.

La partie gauche de cette figure 8 illustre une autre forme de réalisation dans laquelle on utilise, comme actuateur, une sorte d'épingle 31 réalisée en un matériau métallique à mémoire de forme ; les deux extrémités de cette épingle sont reliées respectivement au bord intérieur de chacun des deux réflecteurs 26, et la partie centrale de l'épingle 31 est fixée sur le caisson 23. L'épingle 31 est fixée sur le châssis 23 au voisinage de son point de déformation, et une résistance électrique chauffante 32 est disposée au voisinage de ce point de déformation. Lorsque l'on alimente cette résistance électrique 32, l'épingle 31 est portée à sa température de mémoire de forme et elle prend la forme ouverte représentée en 31, pour amener les réflecteurs 26 en position d'éclairage intensif.

L'épingle 31 peut être réalisée en un matériau à mémoire de forme simple, et dans ce cas il est nécessaire de prévoir un ressort de rappel 33. On peut également utiliser un matériau à mémoire de forme double qui présente une mémoire de forme également lorsqu'il est froid et, dans ce cas, le ressort 33 n'est plus nécessaire.

On voit sur la figure 8 une grille de défilement 34 qui permet d'éviter l'éblouissement dû à la vision directe des lampes 21 et 22.

On voit que l'invention permet de réaliser des luminaires pouvant présenter deux positions, une position d'éclairage extensif et une position d'éclairage intensif ; le passage d'une position à une autre peut être obtenu à distance puisque les actuateurs, à savoir le moteur électrique à came ou/et la résistance de chauffage des épingles à mémoire de forme peuvent être commandés à distance. Il est donc possible, grâce à l'invention, de concevoir une installation d'éclairage qui puisse être modifiée à la demande sans aucune intervention sur les luminaires ; l'utilisateur peut modifier à son gré les caractéristiques optiques de chaque source lumineuse pour l'adapter aux conditions de travail. Il est en particulier possible de modifier l'implantation d'un bureau en changeant les écrans informatiques de place sans avoir à intervenir sur les luminaires eux-mêmes.

La résistance de commande des épingles à mémoire de forme a une consommation nettement inférieure à celle d'un appareil d'éclairage supplémentaire à éclairage intensif ; l'invention permet donc, de manière économique, de supprimer les appareils d'éclairage autres que ceux disposés au plafond et faisant partie de l'installation normale. Dans le cas d'une commande par un moteur électrique, la consommation électrique nécessaire pour la commande et le maintien en position d'éclairage intensif est encore plus réduite.

La description ci-dessus n'a été fournie qu'à titre d'exemple illustratif et nullement limitatif de l'invention, et il est évident que l'on peut y apporter des modifications ou variantes sans pour autant sortir du cadre de la présente invention. C'est ainsi qu'on peut, par exemple, utiliser comme actuateur des électroaimants ou d'autres dispositifs électromagnétiques.

Ainsi, selon une autre variante de réalisation, représentée sur la figure 9, l'actuateur 4 électromagnétique est constitué par des bobines 40 actionnant une plaque mobile 41 agissant sur un dispositif à pignon-crémaillères, l'ensemble étant disposé sur un socle 5 au moins partiellement logé dans un boîtier (non représenté) solidarisé au luminaire à la partie supérieure de celui-ci.

Cet actuateur 4 peut être télécommandé au moyen d'une télécommande à fil ou d'une télécommande à rayon infra-rouge.

Le boîtier, parallélépipédique, est long d'une vingtaine de centimètres ; sur le socle, est monté un bornier 42 à coupe-circuit inverseur, de raccordement au cordon de télécommande ou au récepteur infra-rouge, auquel sont connectées les deux bobines électromagétiques 40 constituées d'un enroulement de fil de cuivre, disposées vis à vis dans le prolongement l'une de l'autre, dans l'axe longitudinal commun desquelles est montée, pénétrant partiellement dans l'enroulement de l'une et de l'autre, une plaque ou lame motrice plongeuse 41 mobile axialement munie d'une crémaillère 43 ; un pignon denté 44 dont les dents sont engrénées avec celles de la crémaillère 43 de la lame motrice 41, est solidarisé au socle en étant mobile en rotation ; ce pignon denté 44 présente une épaisseur très supérieure à celle de la crémaillère 43 de la lame motrice 41 de telle sorte qu'au-dessus ou/et au-dessous de cette lame, ses dents puissent être engrénées avec deux crémaillères de renvoi 45, 46 diamétralement opposées par rapport au pignon 44 et s'étendant orthogonalemement à celle 43 de la lame motrice 41 et portées par deux lames 47, 48 respectives solidarisées en opposition au bord respectif des deux réflecteurs, par une tringlerie ; les crémaillères de renvoi 45, 46 et ainsi les lames 47, 48 fixées aux réflecteurs, disposées parallèlement de part et d'autre du pignon 44, sont donc mobiles longitudinalement dans des directions parallèles et en sens opposés, entre une position dans laquelle elles sont sensiblement vis-à-vis et une position dans laquelle elles sont éloignées. Dans la position dans laquelle les crémaillères menées 45, 46 maintiennent les réflecteurs rapprochés, ceux-ci sont en position d'éclairage extensif, et dans la position dans laquelle les crémaillères menées maintiennent les réflecteurs éloignés, ceux-ci sont en position d'éclairage intensif, comme précédemment.

Lorsque l'utilisateur du luminaire, en actionnant dans un sens ou dans l'autre l'inverseur du bornier 42, de la télécommande à fil ou à infra-rouge, envoie une impulsion électrique sur la bobine 40 correspondante, celle-ci crée un champ qui, en fonction de la polarité de l'impulsion (choisie par construction) attire ou repousse la lame motrice 41, et ainsi la créamillère 43 de celle-ci ; la translation de cette crémaillère 43 provoque la rotation du pignon 44, et ainsi la translation dans un sens ou de l'autre des deux crémaillères menées 45, 46 et en conséquence des lames 47, 48 qui les portent et des réflecteurs l'actionnement des réflecteurs vers leur position antérieure s'effectue par inversion de l'excitation des bobines 40 par l'intermédiaire soit du coupe-circuit-inverseur du bornier 42 de raccordement, soit de la télécommande à fil (interrupteur mural par exemple) ou de la télécommande infra-rouge, soit de toute autre manière appropriée.

## Revendications

1 - Luminaire à caractéristiques photométriques variables du type comportant une source lumineuse linéaire (21, 22), telle qu'un tube à décharge gazeuse, et deux réflecteurs (12, 13 ; 26) disposés de part et d'autre de ladite source lumineuse parallèlement à cette dernière, caractérisé en ce qu'au moins l'un des réflecteurs (12, 13 ; 26) est articulé le long de son bord extérieur (14) parallèle à la source lumineuse et le plus éloigné de cette dernière, et en ce que l'on prévoit un actuateur (15, 16 ; 24, 25 ; 31, 32 ; 4) agissant sur le bord intérieur (17) opposé au bord extérieur (14) précité de manière à faire passer lesdits réflecteurs d'une position d'éclairage extensif à une position d'éclairage intensif.

2 - Luminaire selon la revendication 1, caractérisé en ce que ledit actuateur est un moteur électrique (16, 24) agissant sur une came (15, 25) disposée entre les deux bords intérieurs (17) précités.

3 - Luminaire selon la revendication 1, caractérisé en ce que l'actuateur est constitué par un électroaimant.

4 - Luminaire selon la revendication 1, caractérisé en ce que l'actuateur est constitué par une pièce en forme d'épingle (31) en métal à mémoire de forme dont les extrémités sont reliées à chacun desdits bords intérieurs (14), une résistance chauffante étant disposée au voisinage du point de déformation de ladite épingle.

5 - Luminaire selon la revendication 4, caractérisé en ce que ladite épingle (31) est constituée d'un métal à simple mémoire de forme et en ce que l'on prévoit un ressort de rappel dont les extrémités sont fixées sur les bords intérieurs (17) précités.

6 - Luminaire selon la revendication 4, caractérisé en ce que ladite épingle est en métal à mémoire double de forme.

7 - Luminaire selon l'une quelconque des revendications 1 à 6, caractérisé en ce que les deux réflecteurs (12, 13 ; 26) sont articulés.

8 - Luminaire selon l'une quelconque des revendications 4 à 6, caractérisé en ce que ladite épingle est fixée en son centre sur le caisson support.

9 - Luminaire selon la revendication 1, caractérisé en ce que l'actuateur (4) est constitué par des bobines électromagnétiques (40) actionnant une plaque mobile (41) agissant sur un dispositif à pignon-crémaillères.

10 - Luminaire selon la revendication 9, caractérisé en ce que la plaque mobile (41) porte une crémaillère (43) dont les dents sont engrénées avec celles d'un pignon (44) mobile en rotation dont des dents sont elles-mêmes engrénées avec celles de deux crémaillères de renvoi (45, 46) portées par des lames (47, 48) solidarisées aux réflecteurs.
